# EUROPÄISCHE PATENTSCHRIFT

(11) **EP 0 043 089 B1**
(45) Veröffentlichungstag und Bekanntmachung des Hinweises auf die Patenterteilung: **16.05.1984**
(21) Anmeldenummer: 81104852.9
(22) Anmeldetag: 23.06.1981
(51) Int. Cl.: B41F 31/02, B41F 31/04

(54) **Farbkasten zur Aufnahme von Offset-Druckfarbe**
Ink fountain to take in ink for offset printing
Auge d'encre pour recevoir de l'encre pour impression

(30) Priorität: 28.06.1980 DE 3024557
(43) Veröffentlichungstag der Anmeldung: 06.01.1982
(73) Patentinhaber: M.A.N.-ROLAND Druckmaschinen Aktiengesellschaft, 63012 Offenbach (DE)
(72) Erfinder: Hajek, Josef, D-8904 Friedberg (DE)

## Beschreibung

Die Erfindung betrifft einen Farbkasten zur Aufnahme von Druckfarben, bestehend aus Seitenteilen und einer ein durch Farbzonenschrauben zu einer Farbkastenwalze hin vorspannbares Messer tragenden, geneigten sowie längs einer Farbkastenwalze verlaufenden Traverse, an der das Farbmesser an seinem oberen Ende eingespannt ist.

Aus der DE-C-1 053 530 ist bereits ein Farbkasten der obenbezeichneten Art bekannt, der neben den üblichen Farbzonenstellschrauben eine sich über die gesamte Walzenbreite erstreckende Anstellvorrichtung zur gleichzeitigen An- bzw. Abstellung aller Farbzonenstellschrauben für die Farbstärkenänderung unter Beibehaltung des Farbprofils und außerdem eine Übersteuereinrichtung zur Anpressung des Farbmessers über die gesamte Walzenbreite zur Schließung des Farbspaltes aufweist. Die Lager für diese Stellmittel sind am Farbkasten ortsfest gehalten, so daß eine Vergrößerung des Farbspaltes über die von der Anstellvorrichtung maximal vorgegebene Größe hinaus nur durch eine individuelle zusätzliche Verdrehung sämtlicher Farbzonen-Einstellschrauben möglich ist.

In dieser Vorveröffentlichung ist auch erwähnt, daß zur Reinigung des Farbkastens dieser samt Farbzonenschrauben und Farbmesser gegenüber der Farbkastenwalze verstellbar ist.

Das Kippen des u. U. mit Farbe vollständig gefüllten Farbkastens erfordert jedoch einen erheblichen Kraftaufwand und dürfte auch von der Verschmutzungsgefahr her gesehen, nicht unproblematisch sein.

Die Aufgabe der Erfindung ist es, einen Farbkasten der eingangs spezifizierten, bekannten Art weiterzubilden, um ein Entleeren desselben zu ermöglichen, ohne den Farbkasten selbst mit seinen sämtlichen Verstellvorrichtungen für das Farbmesser verschwenken bzw. die Farbzonenschrauben verdrehen zu müssen.

Diese Aufgabe wird gemäß dem Kennzeichen des Patentanspruches 1 gelöst. Vorteilhafte Weiterbildungen ergeben sich aus den Unteransprüchen und aus der Beschreibung in Verbindung mit den Zeichnungen. Ein wesentlicher Vorteil der Erfindung liegt in der Möglichkeit, durch einfaches Lösen von Befestigungselementen die an der Farbkastentraverse befestigte Leiste vollständig abzuschwenken, so daß das stark vorgespannte Messer in seine entspannte Lage zurückkehrt und dadurch einen Spalt in der Größenordnung von 1 bis 2 cm freigibt, wodurch ein schneller Abfluß der in dem Farbkasten befindlichen hochviskosen Druckfarbe gewährleistet ist, wonach der Farbkasten gereinigt werden kann. Dies ist besonders in Druckmaschinenfarbwerken von Vorteil, wo ein häufiger Farbwechsel erforderlich ist. Ein weiterer Vorteil besteht in der Reinigungsmöglichkeit lediglich der Farbmesserkante, wofür ein teilweises Abschwenken der Leiste ausreichend ist. Da die in der abzuschwenkenden Leiste geführten Farbzonenschrauben von diesem Schwenkvorgang in ihrer individuellen Einstellung nicht beeinflußt werden, ist nach dem Reinigen bzw. erneuten Anstellen des Farbmessers eine sehr gute Reproduzierbarkeit gewährleistet. Bei einem Spannwinkel in der Größenordnung von etwa 20 Grad zwischen dem Farbmesser und der dieses tragenden Traverse ergibt sich eine sehr gute Farbzonentrennung infolge des Biegeverhaltens des Messers. Außerdem ist bei einer derartigen großen Vorspannung das gefürchtete »Messerspringen« beim Justieren unterbunden. Bekanntlich entsteht ein derartiges »Messerspringen« beim Justieren von nur leicht vorgespannten Farbmessern, wobei beim Justieren einer bestimmten Farbzone die dort vorhandene Durchbiegung des Messers auf eine andere Farbzone »überspringen« kann. Ein weiterer Vorteil liegt in der Möglichkeit, Skalenringe mit Anschlägen zu verwenden und die Einstellung der Farbzonenschrauben unter Verwendung eines Stellmotors an der abschwenkbaren Leiste fernzusteuern. Ein weiterer Vorteil ergibt sich bei der Verwendung von mehrteiligen Farbkästen, da mittlere bzw. innenliegende Sektionen, z. B. bei vierplattenbreiten Farbkästen, die beiden inneren Sektionen, einzeln abgeschwenkt werden können.

Im folgenden wird die Erfindung anhand von Ausführungsbeispielen unter Bezugnahme auf die Zeichnungen im einzelnen beschrieben. In diesem zeigt
Fig. 1 einen Schnitt durch den erfindungsgemäßen Farbkasten,
Fig. 2 eine seitliche Teilansicht und
Fig. 3 einen Schnitt durch einen Farbkasten nach einer zweiten Ausführung.

Der in den Fig. 1 und 2 dargestellte Farbkasten 1 ist so an einer Farbkastenwalze 2 angeordnet, daß diese an der rechten Seite (Fig. 1) den Abschluß des Farbkastens bildet. Der Farbkasten 1 ist beidseitig mit Seitenteilen 3 abgeschlossen, an denen jeweils ein Farbabstreifer 4 zur Verhinderung des Farbaustrittes angeordnet sind. Eine schräggestellte Farbkastentraverse 5 bildet quasi die Rückseite bzw. das Bodenteil des Farbkastens. Der mit zähflüssiger z. B. Offset-Druckfarbe gefüllte Farbkasten 1 ist durch ein Deckblech 6 abdeckbar, so daß keine Gegenstände in den Farbkasten 1 fallen können und dieser vor Verschmutzung weitestgehend geschützt ist.

An der Traverse 5 ist eine parallel zur Achse der Farbkastenwalzen 2 verlaufende Klemmleiste 7 angeordnet, die durch Innensechskantschrauben 8 gegen die Traverse 5 preßbar ist. Dadurch kann ein in Zylinderstifte 9 einhängbares Farbmesser 10 zwischen der Farbkastentraverse 5 und der Klemmleiste 7 in einer definierten Lage fixiert werden.

Der gemäß der Erfindung ausgebildete Farbkasten 1 weist ein abschwenkbares Unterteil auf, welches eine Leiste 11 umfaßt. In der Leiste 11 sind im Abstand von etwa 40 mm eine Anzahl Farbzonenschrauben 12 geführt. Beidseitig wird die Leiste 11 durch Drehbolzen 13 gehalten die, wie später noch im einzelnen zu beschreiben ist, ein Abschwenken der Leiste 11 und somit der in dieser angeordneten Zonenschrauben 12 zuläßt. Die Leiste 12 wird durch diese durchsetzende Rändelschrauben 14 an der Farbkastentraverse 5 gehalten. Durch Lösen der Rändelschraube 14 ist die Leiste 11 von der Farbkastentraverse 5 trennbar und schwenkt nach unten, bis sie die strichpunktiert dargestellte Lage 12 einnimmt und an der durch den Pfeil A gekennzeichneten Stelle zum Anliegen kommt.

Zur erleichterten Einstellung der Farbzonenschrauben 12 im angestellten Zustand, bei dem die Leiste 11 mit der Farbkastentraverse 5 verbunden ist, trägt jede Farbzonenschraube 12 einen Skalenring 15. Der Vorteil dieses Skalenringes 15 liegt darin, daß bei einer Extrem-Stellung oder bei einem gewünschten Spalt zur Farbkastenwalze 2 der Farbzonenschraube 12 eine Definition dieser Lage durch entsprechende Einstellung der Skalenringe und Fixierung mittels eines Gewindestiftes 16 möglich ist.

In dem vorbeschriebenen, angestellten Zustand ist eine exakte Einstellung der Farbzonenschrauben 12, die auch reproduzierbar ist, möglich, um während des Druckens eine entsprechende Profilierung des auf der Farbwalze 2 zu erzeugenden Farbfilms vorzunehmen. Es versteht sich, daß der Einstellbereich der Farbzonenschrauben 12 so bemessen ist, daß der zwischen dem Farbmesser 10 und der Farbkastenwalze 12 entstehende Spalt auch in der äußersten, d. h. in der zurückgezogenen Position keinen wesentlichen Austritt der zähflüssigen Druckfarbe zuläßt. Falls eine vollständige Anstellung des Farbmessers 10 unter Übersteuerung der Farbzonenschraubeneinstellwerte erforderlich oder gewünscht ist, so kann diese Anstellung in üblicher Weise durch Drehen einer Rändelschraube 17 erreicht werden, deren Bewegungsmaß durch einen Stellring 18 einstellbar ist. Die Rändelschraube 17 wirkt auf eine Abstelleiste 19, die unterhalb des Farbmessers 10 in der Nähe der Farbkastenwalze 2 verläuft. Durch Drehen der Rändelschraube 17 wird somit das Farbmesser 10 um einen durch den Stellring 18 begrenzten Wert, der so bemessen ist, daß eine Beschädigung der Farbkastenwalzenoberfläche vermieden wird, nach oben bewegt, wodurch die Farbabgabe abstellbar ist.

Falls für Reinigungszwecke eine Entleerung des Farbkastens 1, z. B. für einen nachfolgenden Farbwechsel, erforderlich ist, wird, wie bereits beschrieben, durch Lösen der Rändelschraube 14 die Leiste 11 von der Farbkastentraverse 5 getrennt, wodurch sie nach unten schwenkbar ist. Durch Abschwenken der Leiste 11 werden gleichzeitig die das Farbmesser 10 gegen die Farbkastenwalze 2 drückenden Enden der Farbzonenschrauben 12 von dem Farbmesser 10 weggeschwenkt, das durch diese extrem vorgespannt war. Durch diese Vorspannung bildete das Farbmesser 10 mit der darunterliegenden Farbkastentraverse 5 einen Winkel von ca. 20 Grad. Nachdem die Farbzonenschrauben 12 nicht mehr in Berührung mit dem Farbmesser 10 stehen, entspannt sich letzteres und schwenkt nach unten. Dadurch entsteht zwischen der unteren Farbmesserkante des Farbmessers 10 und der Farbkastenwalze 2 ein Spalt mit einer Breite mindestens 10 mm vorzugsweise 20 mm. Dieser Spalt ermöglicht nun ein Abfließen der zähflüssigen Druckfarbe über einen Tropfenschutz 20 in eine unterhalb der Farbkastenwalze 2 angeordnete Auffangwanne 21. Nach Abfließen der im Farbkasten 1 befindlichen Farbe kann dieser gereinigt und mit einer anderen Farbe gefüllt werden. Falls lediglich die Farbmesserkante gereinigt werden soll, genügt auch ein geringfügiges Abschwenken der Leiste 11. Die Leiste 11 wird beidseitig durch die Drehbolzen 13, die beispielsweise in Lagern angeordnet sein können, gehalten. Die Drehbolzen 13 bzw. die diese aufnehmenden Lager sind an einer Seite in einer mit der Farbkastentraverse 5 verbundenen Lasche 22 und an der anderen Seite in einer mit der Leiste 11 verbundenen Lasche 23 gehalten. Die Laschen können beispielsweise, wie bei 24 und 25 für die Lasche 22 dargestellt, durch Schrauben befestigt werden.

In Fig. 3 ist ein zweites Ausführungsbeispiel gezeigt, bei dem die mit den in Fig. 1 korrespondierenden und im einzelnen beschriebenen Teile mit gleichen, jedoch um 100 erhöhten Bezugszeichen versehen sind. Im Gegensatz zu der Anordnung der Rändelschraube 14 in Fig. 1 an der Unterseite des Farbkastens 1 ist bei der Ausführungsform gemäß Fig. 3 die Rändelschraube 114 an der Vorderseite, d. h., an der der Farbkastenwalze 102 gegenüberliegenden Seite des Farbkastens 101 an einer leicht zugänglichen Stelle angeordnet. Die Rändelschraube 114 durchdringt die Farbkastentraverse 105 und greift in eine entsprechende Gewindebohrung in der Leiste 111 ein, wodurch die Leiste 111 an der Farbkastentraverse 105 fixierbar ist. Der Abschwenkvorgang bei der Ausführungsform gemäß Fig. 3 ist im Prinzip ähnlich wie der im Zusammenhang mit dem Ausführungsbeispiel gemäß Fig. 1 beschriebene Vorgang. Außerdem ist die Rändelschraube 117 entsprechend der Rändelschraube 17 gleichfalls an der Vorderseite des Farbkastens 101, d. h. ebenfalls an einer leicht zugänglichen Stelle angeordnet und durchdringt die Farbkastentraverse 105, so daß zur Farbabstellung die mit einer Schrägkante versehene Farbabstelleiste 119 nach links verschiebbar ist, wodurch das Farbmesser 110 nach oben, d. h. gegen die Farbkastenwalze 102 drückbar ist.

Zusätzlich ist in der Ausführungsform gemäß Fig. 3 ein fernsteuerbarer Stellmotor 126 gezeigt, der an der abschwenkbaren Leiste 111 fixiert ist. Der Stellmotor 126 vermag über Zahnräder 127 und 128 die Farbzonenschrauben 112 zur Erzeugung des gewünschten Farbprofils auf der Farbkastenwalze 102 horizontal zu verschieben. Nach Lösen der Rändelschraube 114 kippt die Leiste 111 unter Verschwenkung um den Drehbolzen 113 nach unten weg, wodurch sich das Farbmesser 110 aus seiner extremen Lage befreien kann und einen für den Abfluß der Farbe ausreichend großen Spalt bildet. Das Farbmesser 110 wird durch die Klemmleiste 107 beim Anziehen der Innensechskantschraube 108 gegen die Farbkastentraverse 105 gepreßt.

## Patentansprüche

1. Farbkasten zur Aufnahme von Druckfarben, bestehend aus Seitenteilen und einer, ein durch Farbzonenschrauben zu einer Farbkastenwalze hin vorspannbares Messer tragenden, geneigten sowie längs einer Farbkastenwalze verlaufenden Traverse, an der das Farbmesser an seinem oberen Ende eingespannt ist, dadurch gekennzeichnet, daß die Farbzonenschrauben (12, 112) in einer von der Traverse (5) getrennten Leiste (11, 111) aufgenommen sind, die gegenüber der Traverse (5, 105) verschwenkbar gelagert und durch lösbare Befestigungselemente (14, 114) mit dieser fest verbindbar ist, und zwar in der Weise, daß im festverbundenen Zustand der Leiste (11, 111) die Farbzonenschrauben (12, 112) über ihren gesamten Stellbereich das elastische Farbmesser (10,110) in einem entsprechend einstellbaren Abstand zur Farbkastenwalze (2, 102) halten, bei dem das Ausfließen der Farbe verhindert ist, während in der abgeschwenkten Endstellung der Leiste nach unten von der Traverse (5) weg die Farbzonenschrauben (12, 112) das Farbmesser (10, 110) freigeben, so daß sich dieses entspannt und von der Farbkastenwalze (2, 102) um einen das Ausfließen der Farbe aus dem Farbkasten (1) ermöglichenden Betrag wegschwenkt.

2. Farbkasten nach Anspruch 1, dadurch gekennzeichnet, daß die Leiste (11, 111) in an der Traverse (5, 105) vorgesehenen Laschen (22, 23) gelagert ist.

3. Farbkasten nach Anspruch 1 oder 2, dadurch gekennzeichnet, daß das Farbmesser (10, 110) im angestellten, gespannten Zustand mit der Traverse (5, 105) einen Winkel von etwa 20 Grad bildet.

4. Farbkasten nach einem der vorangehenden Ansprüche, dadurch gekennzeichnet, daß im entspannten Zustand des Farbmessers (10, 110) der Spalt zwischen diesem und der Farbkastenwalze (2,102) mindestens 10 mm breit ist.

5. Farbkasten nach einem der vorangehenden Ansprüche, dadurch gekennzeichnet, daß auf den Farbzonenschrauben (12, 112) Skalenringe (15) befestigt sind, die im angestellten Zustand in einer Extrem-Stellung oder bei einem gewünschten Spalt zur Farbkastenwalze (2, 102) der Farbzonenstellschrauben (12, 112) auf einen, diesen definierenden Ausgangswert justierbar sind.

6. Farbkasten nach einem der vorangehenden Ansprüche, dadurch gekennzeichnet, daß die Traverse (105) und die Leiste (111) mit Gewindelöchern versehen sind, durch die die Befestigungselemente in Form von Befestigungsschrauben (114) von der Vorderseite der Traverse (105) her einsetzbar sind.

7. Farbkasten nach einem der vorangehenden Ansprüche, dadurch gekennzeichnet, daß jede Farbzonenschraube (112) durch einen an der Leiste (111) befestigten, fernsteuerbaren Stellmotor (126) einstellbar ist.

8. Farbkasten nach einem der vorangehenden Ansprüche mit einer Übersteuerungseinrichtung für das Farbmesser, dadurch gekennzeichnet, daß die Übersteuerungsvorrichtung (17, 19; 117, 119) gleichfalls an der Leiste (11, 111) gelagert ist, mittels der im angestellten Zustand das Farbmesser (10) zwecks Unterbrechung der Farbabgabe an die Farbkastenwalze (2, 102) anstellbar ist und welche in der abgeschwenkten Leistenstellung die Bewegung des Farbmessers (10) in seine entspannte Stellung zuläßt.

9. Farbkasten nach einem der vorangehenden Ansprüche, dadurch gekennzeichnet, daß unterhalb der Farbkastenwalze (2) eine Auffangwanne (21) vorgesehen ist.

## Claims

1. Ink duct for receiving printing inks, consisting of side parts and a crosspiece running at an incline to and along an ink duct roller, carrying a knife that can be prestressed up to an ink duct roller by ink zone screws, on which crosspiece the ink knife is gripped at its upper end, characterized in that the ink zone screws (12, 112) are received in a strip (11, 111) separated from the crosspiece (5), which strip is mounted tiltably with respect to the crosspiece (5,105) and can be connected rigidly to this by releasable securing elements (14, 114) and positively in such a way that in the firmly connected state of the strip (11, 111), the ink zone screws (12, 112) over their entire adjustment region, hold the resilient ink knife (10, 110) at a correspondingly adjustable distance from the ink duct roller (2, 102), by which the flowing-out of the ink is prevented, whilst in the swung-out end position of the strip, the ink zone screws (12, 112) release the ink knife (10, 110) downwards away from the crosspiece (5), so that this relaxes and moves away from the ink duct roller (2,102) by an amount that makes possible the flowing-out of the ink from the ink duct (1).

2. Ink duct according to claim 1, characterized in that the strip (11, 111) is mounted in brackets (22,23) provided on the crosspiece (5,105).

3. Ink duct according to claim 1 or 2, characterized in that the ink knife (10, 110) in the adjusted stressed state forms an angle of approximately 20 degrees with the crosspiece (5, 105).

4. Ink duct according to one of the preceding claims, characterized in that in the relaxed state of the ink knife (10, 110), the gap between this and the ink duct roller (2, 102) is at least 10 mm wide.

5. Ink duct according to one of the preceding claims, characterized in that on the ink zone screws (12, 112) graduated rings (15) are secured which, in the adjusted state in an extreme position or with a desired gap to the ink duct roller (2, 102) of the ink zone adjusting screws (12, 112), can be adjusted to an original value difining this.

6. Ink duct according to one of the preceding claims, characterized in that the crosspiece (105) and the strip (111) are provided with threaded apertures through which the securing elements can be inserted in the form of securing screws (114) from the front side of the crosspiece (105).

7. Ink duct according to one of the preceding claims, characterized in that each ink zone screw (112) can be adjusted by a remotely-controlled servo motor (126) that is secured on the strip (111).

8. Ink duct according to one of the preceding claims, with an overload device for the ink knife, characterized in that the overload device (17, 19, 117, 119) is also mounted on the strip (11, 111) by means of which, in the adjusted state, the ink knife (10) can be adjusted for the purpose of interrupting the inking on the ink duct roller (2, 102) and which, in the swung-out position of the strip, allows the ink knife (10) to move into its relaxed position.

9. Ink duct according to one of the preceding claims, characterized in that below the ink duct roller (2) there is provided a catching tank (21).

## Revendications

1. Encrier destiné à recevoir des encres d'impression, constitué par des parties latérales et par une traverse qui porte une lame pouvant être poussée avec précontrainte vers un cylindre d'encrier par des vis de zones d'encrage, qui est inclinée et s'étend le long d'un cylindre d'encrier, et sur laquelle la lame d'encrage est encastrée à son extrémité supérieure, caractérisé en ce que les vis (12,112), des zones d'encrage sont montées dans une barre (11, 111) séparée de la traverse (5), qui est montée pour pivoter par rapport à la traverse (5; 105) et peut être reliée rigidement à cette traverse par des éléments de fixation séparables (14; 114), à savoir de telle manière que, dans l'état fixé solidement de la barre (11; 111), les vis (12; 112) des zones d'encrage maintiennent la lame d'encrage élastique (10; 110), sur toute leur plage de réglage, à une distance convenablement réglable du cylindre (2; 102) de l'encrier, à laquelle l'écoulement de l'encre est arrêté tandis que, dans la position extrême de la barre, basculée vers le bas et écartée de la traverse 5, les vis (12; 112) des zones d'encrage libèrent la lame d'encrage (10; 110) de telle sorte que cette dernière, ainsi détendue, s'écarte du cylindre (2; 102) de l'encrier d'une distance qui laisse l'encre s'écouler de l'encrier (1).

2. Encrier selon la revendication 1, caractérisé en ce que la barre (11; 111) est montée sur des pattes (22) qui sont prévues sur la traverse (5; 105).

3. Encrier selon la revendication 1 ou 2, caractérisé en ce que, dans l'état mis en place, tendu, la lame d'encrage (10; 110) forme un angle d'environ 20° avec la traverse (5; 105).

4. Encrier selon l'une des revendications précédentes, caractérisé en ce que, dans l'état détendu de la lame d'encrage (10; 110), la fente existant entre cette lame et le cylindre (2; 102) de l'encrier est large d'au moins 10 mm.

5. Encrier selon l'une des revendications précédentes, caractérisé en ce que, sur les vis (12; 112) des zones d'encrage, sont fixées des bagues graduées (15) qui, dans l'état mis en place dans une position extrême ou pour une largeur désirée de la fente entre le cylindre (2; 102) de l'encrier et les vis de réglage des zones d'encrage (12; 112), peuvent être ajustées sur une valeur de départ qui définit cette fente.

6. Encrier selon l'une des revendications précédentes, caractérisé en ce que la traverse (105) et la barre (111) sont munies de trous filetés à travers lesquels les éléments de fixation, réalisés sous la forme de vis de fixation (114) peuvent être enfilés par le côté avant de la traverse (105).

7. Encrier selon l'une des revendications précédentes, caractérisé en ce que chaque vis de zone d'encrage (112) peut être réglée par un servo-moteur télécommandé (126) fixé à la barre (111).

8. Encrier selon l'une des revendications précédentes, équipé d'un dispositif de commande prioritaire pour la lame d'encrage, caractérisé en ce que le dispositif de commande prioritaire (17, 19; 117, 119) est également monté sur la barre (11; 111), dispositif au moyen duquel, dans l'état mis en place, la lame d'encrage (10) peut être serrée contre le cylindre (2; 102) de l'encrier pour interrompre la distribution d'encre et qui, dans la position de la barre basculée vers le bas, permet d'amener la lame d'encrage (10) dans sa position détendue.

9. Encrier selon l'une des revendications précédentes, caractérisé en ce qu'une cuvette réceptrice (21) est prévue au-dessous du cylindre (2) de l'encrier.
